# EUROPÄISCHE PATENTSCHRIFT

(11) **EP 1 303 684 B1**
(45) Veröffentlichungstag und Bekanntmachung des Hinweises auf die Patenterteilung: **11.05.2005**
(21) Anmeldenummer: 01967162.7
(22) Anmeldetag: 12.07.2001
(51) Int. Cl.: F01K 23/10

(54) **VERFAHREN ZUM BETREIBEN EINER GAS- UND DAMPFTURBINENANLAGE SOWIE ENTSPRECHENDE ANLAGE**
METHOD FOR OPERATING A GAS AND STEAM TURBINE INSTALLATION AND CORRESPONDING INSTALLATION
PROCEDE SERVANT A FAIRE FONCTIONNER UNE INSTALLATION DE TURBINE A GAZ OU A VAPEUR, ET INSTALLATION CORRESPONDANTE

(30) Priorität: 25.07.2000 EP 00115909
(43) Veröffentlichungstag der Anmeldung: 23.04.2003
(73) Patentinhaber: SIEMENS AKTIENGESELLSCHAFT, 80333 München (DE)
(72) Erfinder: SCHWARZOTT, Werner, 91091 Grossenseebach (DE); SCHMID, Erich, 91080 Marloffstein (DE)
(86) Internationale Anmeldenummer: PCT/EP2001/008079
(87) Internationale Veröffentlichungsnummer: WO 2002/008577

(56) Entgegenhaltungen:
- EP-A- 0 281 151
- EP-A- 0 309 792
- DE-C- 19 512 466

## Beschreibung

Die Erfindung bezieht sich auf ein Verfahren zum Betreiben einer Gas- und Dampfturbinenanlage, bei dem das aus einer sowohl mit Gas als auch mit Öl betreibbaren Gasturbine austretende Rauchgas über einen Abhitzedampferzeuger geführt wird, dessen Heizflächen in den Wasser-Dampf-Kreislauf einer eine Anzahl von Druckstufen aufweisenden Dampfturbine geschaltet sind, wobei im Abhitzedampferzeuger vorgewärmtes Kondensat als im Vergleich zu diesem unter hohem Druck stehendes Speisewasser aufgeheizt und als Dampf der Dampfturbine zugeführt wird.

Bei einer Gas- und Dampfturbinenanlage wird die im entspannten Arbeitsmittel oder Rauchgas aus der Gasturbine enthaltene Wärme zur Erzeugung von Dampf für die in einen Wasser-Dampf-Kreislauf geschaltete Dampfturbine genutzt. Die Wärmeübertragung erfolgt dabei in einem der Gasturbine nachgeschalteten Abhitzedampferzeuger oder -kessel, in dem Heizflächen in Form von Rohren oder Rohrbündeln angeordnet sind. Diese wiederum sind in den Wasser-Dampf-Kreislauf der Dampfturbine geschaltet. Der Wasser-Dampf-Kreislauf umfaßt dabei üblicherweise mehrere, beispielsweise zwei oder drei, Druckstufen, wobei in jeder Druckstufe als Heizflächen ein Vorwärmer und ein Verdampfer sowie ein Überhitzer vorgesehen sind. Eine derartige Gas - und Dampfturbinenanlage ist beispielsweise aus der EP 0 523 467 B1 bekannt.

Die im Wasser-Dampf-Kreislauf geführte Gesamtwassermenge ist dabei derart bemessen, dass das den Abhitzedampferzeuger verlassende Rauchgas infolge der Wärmeübertragung auf eine Temperatur von ca. 70°C bis 100°C abgekühlt wird. Dies bedeutet insbesondere, dass die dem heißen Rauchgas ausgesetzten Heizflächen und für eine Wasser-Dampf-Trennung vorgesehene Druck-Trommeln für Volllast- oder Nennbetrieb ausgelegt sind, bei dem ein Anlagenwirkungsgrad von derzeit etwa 55% bis 60% erreicht wird. Aus thermodynamischen Gründen wird dabei auch angestrebt, dass die Temperaturen des in den einzelnen Heizflächen geführten und unter unterschiedlichem Druck stehenden Speisewassers möglichst nahe am Temperaturverlauf des sich entlang des Abhitzedampferzeugers infolge des Wärmetausches abkühlenden Rauchgases liegen. Ziel dabei ist, die Temperaturdifferenz zwischen dem über die einzelnen Heizflächen geführten Speisewassers und dem Rauchgas in jedem Bereich des Abhitzedampferzeugers möglichst gering zu halten. Um dabei einen möglichst hohen Anteil der im Rauchgas enthaltenen Wärmemenge umzusetzen, ist im Abhitzedampferzeuger zusätzlich ein Kondensatvorwärmer zum Aufwärmen von kondensiertem Wasser aus der Dampfturbine vorgesehen.

Die Gasturbine einer derartigen Gas- und Dampfturbinenanlage kann für den Betrieb mit verschiedenen Brennstoffen ausgelegt sein. Ist die Gasturbine für Heizöl und für Erdgas ausgelegt, so ist Heizöl als Brennstoff für die Gasturbine nur für eine kurze Betriebsdauer, beispielsweise für 100 bis 500H/a, als sogenanntes Backup zum Erdgas vorgesehen. Dabei wird die Gas- und Dampfturbinenanlage üblicherweise vordringlich für Erdgasbetrieb der Gasturbine ausgelegt und optimiert. Um dann bei Heizölbetrieb, insbesondere bei einem Wechsel vom Gasbetrieb auf den Ölbetrieb, eine ausreichend hohe Eintrittstemperatur des in den Abhitzedampferzeuger einströmenden Kondensats sicherzustellen, kann die notwendige Wärme auf verschiedene Weise aus dem Abhitzedampferzeuger selbst entnommen werden.

Eine Möglichkeit besteht darin, den Kondensatvorwärmer ganz oder teilweise zu umführen und das Kondensat in einem in den Wasser-Dampf-Kreislauf geschalteten Speisewasserbehälter durch Zuführen von Niederdruck-Dampf aufzuheizen. Eine solche Methode erfordert jedoch bei geringen Dampfdrücken ein großvolumiges und unter Umständen mehrstufiges Heizdampfsystem im Speisewasserbehälter, was bei großen Aufheizspannen eine üblicherweise im Speisewasserbehälter stattfindende Entgasung gefährden kann.

Insbesondere um eine wirkungsvolle Entgasung des Kondensats sicherzustellen, wird die Kondensattemperatur im Speisewasserbehälter üblicherweise in einem Temperaturbereich zwischen 130°C und 160°C gehalten. Dabei wird in der Regel eine Vorwärmung des Kondensats über einen mit Niederdruck-Dampf oder Heißwasser aus einem Economizer bespeisten Vorwärmer vorgesehen, damit die Aufwärmspanne des Kondensats im Speisewasserbehälter möglichst klein gehalten wird. Dabei ist insbesondere bei Zwei- oder Dreidruckanlagen eine Heißwasserentnahme aus dem Hochdruck-Economizer erforderlich, um genügend Wärme zur Verfügung zu stellen. Dies hat jedoch insbesondere bei Drei-Druck-Anlagen oder -Schaltungen den erheblichen Nachteil, dass ein externer, zusätzlicher Kondensatvorwärmer benötigt wird, der für die hohen Drücke und hohen Temperaturen bzw. hohen Temperaturdifferenzen ausgelegt werden muss. Diese Methode ist daher schon aufgrund der erheblichen Kosten und des zusätzlichen Platzbedarfes für den Kondensatvorwärmer äußerst unerwünscht.

Auch besteht die Möglichkeit, bei Ölbetrieb der Gasturbine die Kondensataufheizung im Speisewasserbehälter oder im Entgaser mit einem Teilstrom von einem Zwischenüberhitzer zugeführtem Dampf vorzunehmen oder zu unterstützen. Jedoch ist auch diese Methode insbesondere bei modernen Anlagenschaltungen ohne Speisewasserbehälter oder ohne Entgaser nicht anwendbar, zumal entsprechende Vorrichtungen oder Apparate zur Mischvorwärmung fehlen.

Zwar ist aus der DE 197 36 889 C1 ein im Vergleich zu den beschriebenen Methoden mit geringem apparativem und betrieblichem Aufwand durchführbares Verfahren bekannt, das auf einer Verschiebung von Abgaswärme in Richtung der Kondensatvorwärmung infolge eines Abbaus im Niederdruckbereich sowie auf einer Installation von wasserseitigen Economizer-Umführungen beruht. Jedoch stößt auch diese Methode bei bestimmten Anforderungen an Grenzen der Realisierung.

Der Erfindung liegt daher die Aufgabe zugrunde, ein Verfahren zum Betreiben einer Gas- und Dampfturbinenanlage der obengenannten Art anzugeben, das bei gleichzeitig geringem apparativen und betrieblichen Aufwand in effektiver und bezüglich des Anlagenwirkungsgrades günstiger Art und Weise einen Wechsel von Gasbetrieb auf Ölbetrieb der Gasturbine unter Abdeckung eines weiten Temperaturbereiches der Eintrittstemperatur des in den Abhitzedampferzeuger einströmenden Kondensats gewährleistet. Des Weiteren soll eine zur Durchführung des Verfahrens besonders geeignete Gas- und Dampfturbinenanlage angegeben werden.

Bezüglich des Verfahrens wird die Aufgabe erfindungsgemäß gelöst durch die Merkmale des Anspruchs 1. Dazu ist vorgesehen, dass im Vergleich zum Kondensat unter hohem Druck stehendes und eine im Vergleich zum Kondensat hohe Temperatur aufweisendes Speisewasser zweckmäßigerweise über eine zusätzliche Rohrleitung dem kalten Kondensat wärmetauscherlos und damit direkt zugemischt wird. Das aufgeheizte Speisewasser oder Heißwasser wird bei einem Zwei-Drucksystem, d. h. bei einer Zwei-Druck-Anlage aus einer Hochdruck-Trommel und bei einem Drei-Druck-System bzw. bei einer Drei-Druck-Anlage aus der Hochdruck-Trommel und/oder aus einer Mitteldruck-Trommel als erster Teilstrom entnommen. Alternativ kann die Entnahme des ersten Teilstroms auch am Austritt des Hochdruck-Economizers bzw. des Mitteldruck-Economizers erfolgen.

Bedarfsweise kann zusätzlich der Druck des Niederdruck-Systems angehoben werden, um im Rauchgas enthaltene Wärme aus dem Niederdruck-System zum diesem rauchgasseitig nachgeordneten Kondensatvorwärmer hin zu verschieben. Wesentlich dabei ist, dass das dem Wasser-Dampf-Kreislauf an geeigneter Stelle entnommene aufgeheizte Speisewasser in Form eines Teilstromgemisches aus Speisewasser-Teilströmen unterschiedlicher Temperatur ohne vorherige Aufwärmung, d. h. ohne Wärmetausch in einem zusätzlichen Wärmetauscher dem kalten Kondensat zugemischt wird.

Die Erfindung geht dabei von der Überlegung aus, dass auf einen zusätzlichen Wärmetauscher, der das dem Wasser-Dampf-Kreislauf entnommene aufgeheizte Speisewasser oder Heizwasser vor dessen Druckreduzierung auf das Temperaturniveau des Kondensatsystems abkühlt, um dadurch die Entstehung von Dampf im Anschluss an den Druckabbau zu verhindern, verzichtet werden kann, wenn dem aufgeheizten Speisewasser vor dessen Druckabsenkung ein solcher Teilstrom von Speisewasser mit ebenfalls hohem Druck, jedoch vergleichsweise niedriger Temperatur zugemischt wird, dass die sich einstellende Mischtemperatur unter der Siedetemperatur im Kondensatsystem liegt.

Dabei kann, insbesondere bei einem Drei-Druck-System, aufgeheiztes Speisewasser aus dem Mitteldruck-System, aus dem Hochdruck-System oder aus beiden Systemen entnommen werden. Die Entnahme hängt dabei im Wesentlichen von der benötigten Aufheizwärme für das Kondensat sowie davon ab, welcher Anlagenwirkungsgrad beim nur als Backup dienenden Ölbetrieb der Gasturbine mindestens aufrechterhalten werden soll.

Bezüglich der Anlage wird die Aufgabe erfindungsgemäß gelöst durch die Merkmale des Anspruchs 6. Um bei einem Betriebswechsel von Gas auf Öl das aus dem ersten Teilstrom von aufgeheiztem Speisewasser und aus dem zweiten Teilstrom vergleichsweise kühlen Speisewassers gebildete Teilstromgemisch dem kalten Kondensat direkt und damit wärmetauscherlos zuzumischen, umfasst die Anlage eine zum Kondensatvorwärmer geführte Zuführleitung für das aufgeheizte Speisewasser mit einer Zumischstelle zum Zuführen des vergleichsweise kühlen Speisewassers.

Vorteilhafte Ausgestaltungen sind Gegenstand der Unteransprüche 7 bis 10.

Die mit der Erfindung erzielten Vorteile bestehen insbesondere darin, dass eine beim Ölbetrieb der Gasturbine erforderliche und im Vergleich zum Gasbetrieb der Gasturbine erhöhte Wassereintrittstemperatur in den Abhitzedampferzeuger auch ohne zusätzlichen Wärmetauscher oder externen Kondensatvorwärmer durch direktes, d.h. wärmetauscherloses Zumischen von auf eine geeignete Mischtemperatur eingestelltem, aufgeheiztem und unter hohem Druck stehendem Speisewasser zum kalten Kondensat mit besonders einfachen Mitteln einstellbar ist. Dabei kann durch die Bereitstellung eines Teilstromgemisches aus zwei Speisewasser-Teilströmen unterschiedlicher Temperatur eine unterhalb der Siedetemperatur des vorgewärmten oder vorzuwärmenden Kondensats liegende Mischtemperatur des dem kalten Kondensat bei Ölbetrieb direkt zugemischten Teilstromgemisches auf besonders einfache und effektive Weise hergestellt werden. Da zudem über das rückgeführte Speisewasser der Durchsatz im Kondensatvorwärmer entsprechend ansteigt, kann auf bisher erforderliche Kondensatumwälzpumpen verzichtet werden. Insbesondere ist ohne Schaltungsmodifikation die Abdeckung eines weiten Temperaturbereichs der Dampferzeuger- oder Kesseleintrittstemperatur möglich.

Erkanntermaßen können auf diese Weise auch die Kapazitätsreserven der Hochdruck-Speisewasserpumpe ausgenutzt werden, da üblicherweise bei Ölbetrieb im Vergleich zum Gasbetrieb aufgrund einer geringeren Gasturbinen-Leistung auch geringere Fördermengen erforderlich sind. Infolge des schaltungstechnisch in besonders effektiver Weise erweiterten Betriebsbereiches ist auch eine Standardisierung möglich. Ferner sind die Investitionskosten besonders gering.

Aufgrund der vergleichsweise weniger komplexen Regelungen und Umschaltungen ist einerseits eine vergleichsweise einfache Betriebsweise und zudem auch eine vergleichsweise hohe Zuverlässigkeit erreicht, da insgesamt weniger aktive Komponenten notwendig sind. Wegen des vergleichsweise geringeren Komponentenumfangs sind vorteilhafterweise auch der Wartungsaufwand und die Ersatzteilhaltung reduziert.

Nachfolgend wird ein Ausführungsbeispiel der Erfindung anhand einer Zeichnung näher erläutert. Darin zeigt die Figur schematisch eine für einen Betriebswechsel von Gas auf Öl ausgelegte Gas- und Dampfturbinenanlage.

Die Gas- und Dampfturbinenanlage 1 gemäß der Figur umfasst eine Gasturbinenanlage 1a und eine Dampfturbinenanlage 1b. Die Gasturbinenanlage 1a umfasst eine Gasturbine 2 mit angekoppeltem Luftverdichter 4 und eine der Gasturbine 2 vorgeschaltete Brennkammer 6, die an eine Frischluftleitung 8 des Luftverdichters 4 angeschlossen ist. In die Brennkammer 6 mündet eine Brennstoffleitung 10, über die der Brennkammer 6 wahlweise Gas oder Öl als Brennstoff B zuführbar ist. Dieser wird unter Zufuhr verdichteter Luft L zum Arbeitsmittel oder Brenngas für die Gasturbine 2 verbrannt. Die Gasturbine 2 und der Luftverdichter 4 sowie ein Generator 12 sitzen auf einer gemeinsamen Turbinenwelle 14.

Die Dampfturbinenanlage 1b umfasst eine Dampfturbine 20 mit angekoppeltem Generator 22 und in einem Wasser-Dampf-Kreislauf 24 einen der Dampfturbine 20 nachgeschalteten Kondensator 26 sowie einen Abhitzedampferzeuger 30. Die Dampfturbine 20 weist eine erste Druckstufe oder einen Hochdruckteil 20a und eine zweite Druckstufe oder einen Mitteldruckteil 20b sowie eine dritte Druckstufe oder einen Niederdruckteil 20c auf, die über eine gemeinsame Turbinenwelle 32 den Generator 22 antreiben.

Zum Zuführen von in der Gasturbine 2 entspanntem Arbeitsmittel oder Rauchgas AM in den Abhitzedampferzeuger 30 ist eine Abgasleitung 34 an einen Eingang 30a des Abhitzedampferzeugers 30 angeschlossen. Das sich entlang des Abhitzedampferzeugers 30 infolge indirekten Wärmetausches mit im Wasser-Dampf-Kreislauf 24 geführtem Kondensat K und Speisewasser S abkühlende Rauchgas AM aus der Gasturbine 2 verlässt den Abhitzedampferzeuger 30 über dessen Ausgang 30b in Richtung auf einen nicht dargestellten Kamin.

Der Abhitzedampferzeuger 30 umfasst als Heizflächen einen Kondensatvorwärmer 36, der eingangsseitig über eine Kondensatleitung 38, in die eine Kondensatpumpe 40 geschaltet ist, mit Kondensat K aus dem Kondensator 40 gespeist wird. Der Kondensatvorwärmer 36 ist ausgangsseitig an die Saugseite einer Speisewasserpumpe 42 geführt. Zur bedarfsweisen Umführung des Kondensatvorwärmers 36 ist dieser mit einer Bypassleitung 44, in die ein Ventil 46 geschalten ist, überbrückt.

Die Speisewasserpumpe 42 ist als Hochdruckspeisepumpe mit Mitteldruckentnahme ausgebildet. Sie bringt das Kondensat K auf ein für eine dem Hochdruckteil 20a der Dampfturbine 20 zugeordnete Hochdruckstufe 50 des Wasser-Dampf-Kreislaufs 24 geeignetes Druckniveau von etwa 120 bar bis 150 bar. Über die Mitteldruckentnahme wird das Kondensat K mittels der Speisewasserpumpe 42 auf ein für eine dem Mitteldruckteil 20b der Dampfturbine 20 zugeordnete Mitteldruckstufe 70 geeignetes Druckniveau von etwa 40 bar bis 60 bar.

Das über die Speisewasserpumpe 42 geführte Kondensat K, das auf der Druckseite der Speisewasserpumpe 42 als Speisewasser S bezeichnet wird, wird teilweise mit hohem Druck einem ersten Hochdruck-Economizer 51 oder Speisewasservorwärmer und über diesen einem zweiten Hochdruck-Economizer 52 zugeführt. Dieser ist ausgangsseitig über ein Ventil 53 an eine Hochdruck-Trommel 54 angeschlossen.

Das Speisewasser S wird zudem teilweise mit mittlerem Druck über eine Rückschlagklappe 71 und ein dieser nachgeschaltetes Ventil 72 einem Speisewasservorwärmer oder Mitteldruck-Economizer 73 zugeführt. Dieser ist ausgangsseitig über ein Ventil 74 an eine Mitteldruck-Trommel 75 angeschlossen. Analog ist als Teil einer dem Niederdruckteil 20c der Dampfturbine 20 zugeordneten Niederdruckstufe 90 des Wasser-Dampf-Kreislaufs 24 der Kondensatvorwärmer 36 ausgangsseitig über ein Ventil 91 an eine Niederdruck-Trommel 92 angeschlossen.

Die Mitteldruck-Trommel 75 ist mit einem im Abhitzedampferzeuger 30 angeordneten Mitteldruck-Verdampfer 76 zur Bildung eines Wasser-Dampf-Umlaufs 77 verbunden. Dampfseitig ist an die Mitteldruck-Trommel 75 ein Zwischenüberhitzer 78 angeschlossen, der ausgangsseitig (heiße ZÜ) an einen Eingang 79 des Mitteldruckteils 20b geführt ist und in den eingangsseitig (kalte ZÜ) eine mit einem Ausgang 80 des Hochdruckteils 20a der Dampfturbine 20 verbundene Abdampfleitung 81 geführt ist.

Hochdruckseitig ist die Speisewasserpumpe 42 über zwei Ventile 55, 56 sowie über den ersten Hochdruck-Economizer 51 und den diesem speisewasserseitig nachgeschalteten und innerhalb des Abhitzedampferzeugers 30 rauchgasseitig vorgeordneten zweiten Hochdruck-Economizer 52 sowie über ein bedarfsweise vorgesehenes weiteres Ventil 57 an die Hochdruck-Trommel 54 geführt. Diese ist wiederum mit einem im Abhitzedampferzeuger 30 angeordneten Hochdruck-Verdampfer 58 zur Bildung eines Wasser-Dampf-Umlaufs 59 verbunden. Zum Abführen von Frischdampf F ist die Hochdruck-Trommel 54 an einen im Abhitzedampferzeuger 30 angeordneten Hochdruck-Überhitzer 60 angeschlossen, der ausgangsseitig mit einem Eingang 61 des Hochdruckteils 20a der Dampfturbine 20 verbunden ist.

Die Hochdruck-Economizer 51, 52 und der Hochdruck-Verdampfer 58 sowie der Hochdruck-Überhitzer 59 bilden zusammen mit dem Hochdruckteil 20a die Hochdruckstufe 50 des Wasser-Dampf-Kreislaufs 24. Der Mitteldruck-Verdampfer 76 und der Zwischenüberhitzer 78 bildet zusammen mit dem Mitteldruckteil 20b die Mitteldruckstufe 70 des Wasser-Dampf-Kreislaufs 24. Analog bildet ein im Abhitzedampferzeuger 30 angeordneter und zur Bildung eines Wasser-Dampf-Umlaufs 93 mit der Niederdruck-Trommel 94 verbundener Niederdruck-Verdampfer 94 zusammen mit dem Niederdruckteil 20c der Dampfturbine 20 die Niederdruckstufe 90 des Wasser-Dampf-Kreislaufs 24. Dazu ist die Niederdruck-Trommel 92 dampfseitig über eine Dampfleitung 95 mit einem Eingang 96 des Niederdruckteils 20c verbunden. In die Dampfleitung 95 mündet eine mit einem Ausgang 97 des Mitteldruckteils 20b verbundene Überströmleitung 98. Ein Ausgang 99 des Niederdruckteils 20c ist über eine Dampfleitung 100 mit dem Kondensator 26 verbunden.

Die Gasturbine 2 der Gas- und Dampfturbinenanlage 1 ist sowohl mit Erdgas als auch mit Heizöl als Brennstoff B betreibbar. Beim Gasbetrieb der Gasturbine 2 weist das dem Abhitzedampferzeuger 30 zugeführte Arbeitsmittel oder Rauchgas AM eine vergleichsweise hohe Reinheit auf, wobei der Wasser-Dampf-Kreislauf 24 und die Anlagenkomponenten auf diesen Betriebszustand ausgelegt und hinsichtlich seines Wirkungsgrades optimiert ist. In diesem Betriebszustand ist ein Ventil 101 geschlossen, das in einer über das Ventil 55 mit der Druckseite der Speisewasserpumpe 42 verbundenen Teilstromleitung 102 liegt.

Beim Wechsel von Gasbetrieb auf Ölbetrieb der Gasturbine 2 wird das Ventil 101 geöffnet. Die Teilstromleitung 102 ist mit einer Zumischstelle 103 einer Zuführleitung 104 verbunden, die in Strömungsrichtung 105 abströmseitig über eine Mischstelle 106 mit der Kondensatleitung 38 verbunden ist. In der Zuführleitung 104 liegt in Strömungsrichtung 105 vor der Zumischstelle 103 eine Rückschlagklappe 107 und hinter der Zumischstelle 103 ein Ventil 108.

Mit dem oder im Anschluß an das Öffnen des Ventils 101 im Ölbetrieb der Gasturbine 2 wird in die Zumischleitung 104 ein einstellbarer erster Teilstrom t₁ aufgeheizten Speisewassers S' eingeleitet, das über ein Ventil 109 vorzugsweise der Hochdruck-Trommel 54 wasserseitig entnommen wird. Alternativ kann das aufgeheizte Speisewasser S' als einstellbarer erster Teilstrom t₁ auch über ein Ventil 110 dem ersten Hochdruck-Economizer 51 oder über ein Ventil 111 dem zweiten Hochdruck-Economizer 52 ausgangsseitig entnommen werden.

Bei dem dargestellten Drei-Druck-System kann alternativ oder zusätzlich als einstellbarer erster Teilstrom t₁ auch dem Mitteldruck-Economizer 73 ausgangsseitig über ein Ventil 112 oder der Mitteldruck-Trommel 75 wasserseitig über ein Ventil 113 aufgeheiztes Speisewasser S' entnommen werden.

Dem ersten Teilstrom t₁ aufgeheizten Speisewassers S' wird an der Zumischstelle 103 ein zweiter Teilstrom t₂ vergleichsweise kühlen Speisewassers S zugemischt. Der über die Teilstromleitung 102 geführte zweite Teilstrom t₂ ist mittels des Ventils 101 einstellbarer. Das dabei gebildete Teilstromgemisch t_{1,2} wird über die Mischstelle 106 dem kalten Kondensat K zugemischt. Dabei beträgt die Temperatur T_{S'} des ersten Teilstroms t₁ bei dessen Entnahme als aufgeheiztes Speisewasser S' aus der Hochdruck-Trommel 54 beispielsweise 320°C.

Bei einer Temperatur T_{S} des zweiten Teilstroms t₂ als vergleichsweise kühles Speisewasser S von z.B. 150°C stellt sich durch entsprechende Einstellung der Mengen der beiden Teilströme t₁ und t₂ mittels der Ventile 109 bis 112 bzw. 101 eine Mischtemperatur T_{M} des Teilstromgemisches t_{1,2} von etwa 210°C ein. Durch die Vermischung der beiden Teilströme t₁ und t₂ unterschiedlicher Speisewassertemperatur T_{S'} bzw. T_{S} wird sichergestellt, dass das dem Wasser-Dampf-Kreislauf 24 entnommene aufgeheizte Speisewasser oder Heizwasser S' vor dessen Druckreduzierung bei Einleitung über die Mischstelle 106 in die Kondensatleitung 38 auf das Temperaturniveau des Kondensatsystems und somit auf unterhalb von 200°C abgekühlt ist. Dadurch ist die Entstehung von Dampf im Anschluss an den Druckabbau verhindert, wobei das Ventil 108 zur Druckreduzierung des Teilstromgemisches t₁₂ dient.

Durch die direkte, d. h. wärmetauscherlose Zumischung des aus den beiden Speisewasser-Teilströmen t₁ und t₂ unterschiedlicher Temperatur T_{S'},T_{S} gebildeten Teilstromgemisches t_{1,2} zum kalten Kondensat K kann mit besonders einfachen Mitteln und insbesondere ohne Zwischenschaltung eines zusätzlichen Wärmetauschers eine beim Ölbetrieb der Gasturbine 2 erforderliche und im Vergleich zum Gasbetrieb erhöhte Wasser- oder Kesseleintrittstemperatur T_{K'} von z.B. 120 bis 130°C eingestellt werden.

## Patentansprüche

1. Verfahren zum Betreiben einer Gas- und Dampfturbinenanlage (1), bei dem das aus einer sowohl mit Gas als auch mit Öl betreibbaren Gasturbine (2) austretende Rauchgas (AM) über einen Abhitzedampferzeuger (30) geführt wird, dessen Heizflächen in den Wasser-Dampf-Kreislauf (24) einer eine Anzahl von Druckstufen (20a,20b,20c) aufweisenden Dampfturbine (20) geschaltet sind, wobei im Abhitzedampferzeuger (30) vorgewärmtes Kondensat als im Vergleich zu diesem unter hohem Druck stehendes Speisewasser (S) aufgeheizt und als Dampf (F) der Dampfturbine (20) zugeführt wird,
**dadurch gekennzeichnet, dass** bei einem Betriebswechsel von Gas auf Öl ein aus einem ersten Teilstrom (t₁) von aufgeheiztem Speisewasser (S') und aus einem zweiten Teilstrom (t₂) vergleichsweise kühlen Speisewassers (S) gebildetes Teilstromgemisch (t₁₂) dem kalten Kondensat (K) direkt zugemischt wird.

2. Verfahren nach Anspruch 1,
dadurchgekennzeichnet, dass der dem ersten Teilstrom (t₁) vor dessen Druckabsenkung auf das Druckniveau des Kondensats (K) zugemischte zweite Teilstrom (t₂) derart eingestellt wird, dass die Temperatur (T_{M}) des Teilstromgemisches (t₁₂) unterhalb der Siedetemperatur des vorzuwärmenden Kondensats (K) liegt.

3. Verfahren nach Anspruch 1 oder 2,
**dadurch gekennzeichnet, dass** der erste Teilstrom (t₁) einer Hochdruckstufe (50) und/oder einer Mitteldruckstufe (70) des Wasser-Dampf-Kreislaufs (24) entnommen wird.

4. Verfahren nach einem der Ansprüche 1 bis 3,
**dadurch gekennzeichnet, dass** der erste Teilstrom (t₁) einem als Heizfläche im Abhitzedampferzeuger (30) vorgesehenen Hochdruck-Economizer (51,52) oder Mitteldruck-Economizer (73) ausgangsseitig entnommen wird.

5. Verfahren nach einem der Ansprüche 1 bis 4,
**dadurch gekennzeichnet, dass** der erste Teilstrom (t₁) einer in den Wasser-Dampf-Kreislauf (24) geschaltenen Hochdruck-Trommel (54) oder Mitteldruck-Trommel (75) entnommen wird.

6. Gas- und Dampfturbinenanlage (1) mit einer sowohl mit Gas als auch mit Öl betreibbaren Gasturbine (2) und mit einem dieser abgasseitig nachgeschalteten Abhitzedampferzeuger (30), dessen Heizflächen in den Wasser-Dampf-Kreislauf (24) einer mindestens eine Niederdruckstufe (20c) und eine Hochdruckstufe (20b) umfassenden Dampfturbine (20) geschaltet sind, **gekennzeichnet durch** eine abströmseitig an einen als Heizfläche im Abhitzedampferzeuger (30) angeordneten Kondensatvorwärmer (36) eingangsseitig geführte und eine Zumischstelle (103) aufweisende Zuführleitung (104), die zuströmseitig an eine in den Wasser-Dampf-Kreislauf (24) geschaltete Drucktrommel (54,75) wasserseitig und/oder an einen als Heizfläche im Abhitzedampferzeuger (30) angeordneten Economizer (51,52,73) ausgangsseitig geführt ist, wobei einem aus der Drucktrommel (54,75) bzw. aus dem Economizer (51,52,73) entnommenen und über die Zuführleitung (104) geführten ersten Teilstrom (t₁) aufgeheizten Speisewassers (S') ein einstellbarer zweiter Teilstrom (t₂) vergleichsweise kühlen Speisewassers (S) über die Zumischstelle (103) zuführbar ist.

7. Gas - und Dampfturbinenanlage nach Anspruch 6,
**dadurch gekennzeichnet, dass** in Strömungsrichtung (105) des aus dem ersten Teilstrom (t₁) und aus dem zweiten Teilstrom (t₂) gebildeten Teilstromgemisches (t₁₂) hinter der Zumischstelle (103) in die Zuführleitung (104) ein Ventil (108) zur Druckreduzierung des ersten Teilstroms (t₁) und/oder des Teilstromgemisches (t₁₂) geschaltet ist.

8. Gas - und Dampfturbinenanlage nach Anspruch 6 oder 7,
**dadurch gekennzeichnet, dass** zur Einstellung des ersten Teilstroms (t₁) in dessen Strömungsrichtung (105) vor der Zumischstelle (103) in die Zuführleitung (104) mindestens ein Ventil (109 bis 113) geschaltet ist.

9. Gas - und Dampfturbinenanlage nach einem der Ansprüche 6 bis 8, **gekennzeichnet durch** eine ausgangsseitig in die Zumischstelle (103) mündende Teilstromleitung (102), die eingangsseitig mit einer Speisewasserpumpe (42) druckseitig verbunden ist.

10. Gas - und Dampfturbinenanlage nach Anspruch 9,
**dadurch gekennzeichnet, dass** in die Teilstromleitung (102) ein Ventil (101) zur Einstellung des zweiten Teilstroms (t₂) geschaltet ist.

## Claims

1. Method of operating a gas and steam turbine installation (1), in which the flue gas (AM) issuing from a gas turbine (2) which can be operated with both gas and oil is directed via a waste-heat steam generator (30), the heating surfaces of which are connected in the water/steam cycle (24) of a steam turbine (20) having a number of pressure stages (20a, 20b, 20c), condensate preheated in the waste-heat steam generator (30) being heated as feedwater (S), which is under high pressure in relation to said condensate, and being fed as steam (F) to the steam turbine (20), **characterized in that**, during a change in operation from gas to oil, a partial-flow mixture (t₁₂) formed from a first partial flow (t₁) of heated feedwater (S') and from a second partial flow (t₂) of comparatively cool feedwater (S) is directly admixed with the cold condensate (K).

2. Method according to Claim 1, **characterized in that** the second partial flow (t₂) admixed with the first partial flow (t₁) before the pressure of the latter is reduced to the pressure level of the condensate (K) is set in such a way that the temperature (T_{M}) of the partial-flow mixture (t₁₂) lies below the temperature of ebullition of the condensate (K) to be preheated.

3. Method according to Claim 1 or 2, **characterized in that** the first partial flow (t₁) is extracted from a high-pressure stage (50) and/or from an intermediate-pressure stage (70) of the water/steam cycle (24).

4. Method according to one of Claims 1 to 3, **characterized in that** the first partial flow (t₁) is extracted on the outlet side from a high-pressure economizer (51, 52) or intermediate-pressure economizer (73) provided as heating surface in the waste-heat steam generator (30).

5. Method according to one of Claims 1 to 4, **characterized in that** the first partial flow (t₁) is extracted from a high-pressure drum (54) or intermediate-pressure drum (75) connected in the water/steam cycle (24).

6. Gas and steam turbine installation (1) having a gas turbine (2) which can be operated with both gas and oil and having a waste-heat steam generator (30) which is connected downstream of the gas turbine (2) on the exhaust-gas side and whose heating surfaces are connected in the water/steam cycle (24) of a steam turbine (20) comprising at least one low-pressure stage (20c) and a high-pressure stage (20b), **characterized by** a feed line (104) which is directed on the outflow side to the inlet side of a condensate preheater (36) arranged as heating surface in the waste-heat steam generator (30), has an admixing point (103) and is directed on the inflow side to the water side of a pressure drum (54, 75) connected in the water/steam cycle (24) and/or to the outlet side of an economizer (51, 52, 73) arranged as heating surface in the waste-heat steam generator (30), it being possible for an adjustable second partial flow (t₂) of comparatively cool feedwater (S) to be fed via the admixing point (103) to a first partial flow (t₁) of heated feedwater (S'), this first partial flow (t₁) being extracted from the pressure drum (54, 75) or from the economizer (51, 52, 73) and being directed via the feed line (104).

7. Gas and steam turbine installation according to Claim 6, **characterized in that** a valve (108) for reducing the pressure of the first partial flow (t₁) and/or of the partial-flow mixture (t₁₂) is connected in the feed line (104) downstream of the admixing point (103) in the flow direction (105) of the partial-flow mixture (t₁₂) formed from the first partial flow (t₁) and the second partial flow (t₂).

8. Gas and steam turbine installation according to Claim 6 or 7, **characterized in that**, for setting the first partial flow (t₁), at least one valve (109 to 113) is connected in the feed line (104) upstream of the admixing point (103) in the flow direction (105) of said first partial flow (t₁).

9. Gas and steam turbine installation according to one of Claims 6 to 8, **characterized by** a partial-flow line (102) which opens on the outlet side into the admixing point (103) and is connected on the inlet side to the pressure side of a feedwater pump (42).

10. Gas and steam turbine installation according to Claim 9, **characterized in that** a valve (101) for setting the second partial flow (t₂) is connected in the partial-flow line (102).

## Revendications

1. Procédé pour faire fonctionner une installation (1) de turbine à gaz et de turbine à vapeur, dans lequel on envoi le gaz (AM) de fumée sortant d'une turbine (2) à gaz pouvant fonctionner tant au gaz qu'au pétrole sur un générateur (30) de vapeur à récupération de la chaleur perdue dont les surfaces de chauffe sont montées dans le circuit (24) eau-vapeur d'une turbine (20) à vapeur ayant un certain nombre d'étages (20a, 20b, 20c) de pression, dans lequel on chauffe du condensat préchauffé dans le générateur (30) de vapeur à récupération de la chaleur perdue en tant qu'eau (S) d'alimentation se trouvant par rapport à ce condensat sous une pression haute et on l'envoie en tant que vapeur (F) à la turbine (20) à vapeur,
**caractérisé en ce que**, lors d'un passage du gaz au pétrole, on ajoute directement au condensat (K) froid un mélange (t₁₂) de courants partiels formé d'un premier courant (t₁) partiel d'eau (S') d'alimentation chauffée et d'un deuxième courant (t₂) partiel d'eau (S) d'alimentation relativement froide.

2. Procédé suivant la revendication 1,
**caractérisé en ce que** l'on règle le deuxième courant (t₂) partiel ajouté au premier courant (t₁) partiel avant son abaissement de pression au niveau de pression du condensat (K) de façon à ce que la température (TM) du mélange (t₁₂) du courant partiel soit inférieur au point d'ébullition du condensat (K) à préchauffer.

3. Procédé suivant la revendication 1 ou 2,
**caractérisé en ce que** l'on prélève le premier courant (t₁) partiel d'un étage (50) haute pression et/ou d'un étage (70) moyenne pression du circuit (24) eau-vapeur.

4. Procédé suivant la revendication 1 à 3,
**caractérisé en ce que** l'on prélève du côté sortie le premier courant (t₁) partiel d'un économiseur (51, 52) haute pression ou d'un économiseur (73) moyenne pression prévu en tant que surface de chauffe dans le générateur (30) de vapeur à récupération de la chaleur perdue.

5. Procédé suivant l'une des revendications 1 à 4,
**caractérisé en ce que** l'on prélève le premier courant (t₁) partiel d'un ballon (54) haute pression ou d'un ballon (75) moyenne pression monté dans le circuit (24) eau-vapeur.

6. Installation (1) de turbine à gaz et de turbine à vapeur comprenant une turbine (2) à gaz pouvant fonctionner tant au gaz qu'au pétrole et un générateur (30) de vapeur à récupération de la chaleur perdue monté côté des gaz d'échappement en aval de la turbine et dont les surfaces de chauffe sont montées dans le circuit (24) eau-vapeur d'une turbine (20) à vapeur comprenant au moins un étage (20c) basse pression et un étage (20b) haute pression, **caractérisé par** côté évacuation un conduit (104) d'entrée qui passe côté entrée sur un préchauffeur (36) de condensat disposé en tant que surface de chauffe dans le générateur (30) de vapeur à récupération de la chaleur perdue, qui a un point (103) d'addition et qui côté d'afflux passe côté eau sur un ballon (54, 75) sous pression monté dans le circuit (24) eau-vapeur et/ou côté sortie sur un économiseur (51, 52, 73) monté comme surface de chauffe dans le générateur (30) de vapeur à récupération de la chaleur perdue, un deuxième courant (t₂) partiel réglable d'eau (S) d'alimentation relativement froide pouvant être envoyé par le point (103) d'addition à un premier courant (t₁) partiel d'eau (S') d'alimentation chauffée prélevé du ballon (54, 75) sous pression ou de l'économiseur (51, 52, 73) et passant par le conduit (104) d'entrée.

7. Installation (1) de turbine à gaz et de turbine à vapeur suivant la revendication 6,
**caractérisé en ce qu'**il est monté en aval, considéré dans le sens (105) d'écoulement du mélange (t₁₂) de courants partiels formé du premier courant (t₁) partiel et du deuxième courant (t₂) partiel, du point (103) d'addition, dans le conduit (104) d'entrée une vanne (108) de réduction de la pression du premier courant (t₁) partiel et/ou du mélange (t₁₂) de courants partiels.

8. Installation (1) de turbine à gaz et de turbine à vapeur suivant la revendication 6 ou 7,
**caractérisé en ce que** pour régler le premier courant (t₁) partiel il est monté en amont, dans sa direction (105) d'écoulement, du point (103) d'addition au moins une vanne (109, 113) dans le conduit (104) d'entrée.

9. Installation (1) de turbine à gaz et de turbine à vapeur suivant la revendication 6 à 8,
**caractérisé par** un conduit (102) pour un courant partiel débouchant du côté sortie au point (103) d'addition et communiquant côté refoulement du côté entrée avec un pompe (42) d'eau d'alimentation.

10. Installation (1) de turbine à gaz et de turbine à vapeur suivant la revendication 9,
**caractérisé en ce qu'**il est monté dans le conduit (102) pour du courant partiel une vanne (101) de réglage du deuxième courant (t₂) partiel.
